# EUROPÄISCHE PATENTSCHRIFT

(11) **EP 2 746 059 B1**
(45) Veröffentlichungstag und Bekanntmachung des Hinweises auf die Patenterteilung: **19.05.2021**
(21) Anmeldenummer: 13005877.9
(22) Anmeldetag: 17.12.2013
(51) Int. Cl.: B42D 25/373, B42D 25/351, B42D 25/346, B42D 25/435, B41M 3/14

(54) **Sicherheitselement mit Kippeffekt**
Safety element with tilting effect
Élément de sécurité avec effet de basculement

(30) Priorität: 20.12.2012 DE 102012025089
(43) Veröffentlichungstag der Anmeldung: 25.06.2014
(73) Patentinhaber: Giesecke+Devrient Currency Technology GmbH, 81677 München (DE)
(72) Erfinder: Dörfler, Walter, Dr., 81373 München (DE)

(56) Entgegenhaltungen:
- EP-A1- 2 441 593
- EP-A2- 0 723 246
- EP-A2- 1 747 099

## Beschreibung

Die Erfindung betrifft ein Sicherheitselement zur Erhöhung des Fälschungsschutzes von Sicherheitspapieren, Wertdokumenten, Ausweiskarten oder Produkten jeglicher Art, wobei das Sicherheitselement aus einem Substrat besteht, dessen Oberfläche auftreffendes Licht diffus reflektiert, und aus einer Beschichtung besteht, die die Oberfläche des Substrats mindestens teilweise bedeckt, wobei die Oberfläche der Beschichtung auftreffendes Licht mindestens teilweise spiegelnd reflektiert.

Hierzu ist beispielsweise aus der DE 10 2011114 644 ein Sicherheitselement mit einer optisch variablen Struktur bekannt, die eine Prägestruktur aufweist, die wiederum aus einer Vielzahl von nicht linienförmigen, erhabenen Prägeelementen besteht. Des Weiteren weist die optisch variable Struktur mindestens in einem ersten Teilbereich mindestens eine erste Zusatzinformation auf, die durch Variation der geometrischen Form der nicht linienförmigen Prägeelemente durch Abschattungseffekte entsteht. Die mindestens eine erste Zusatzinformation entsteht hierbei durch mindestens einen partiellen Ausschnitt aus der Geometrie der jeweiligen nicht linienförmigen Prägeelemente, so dass der jeweiligen geometrischen Form der nicht linienförmigen Prägeelemente dieser mindestens eine partielle Ausschnitt fehlt.

Aus der DE 10 2011 114 647 ist ein Sicherheitselement mit einer optisch variablen Struktur bekannt, die eine Vielzahl von ersten Prägestrukturen aufweist, wobei jede der ersten Prägestrukturen aus mindestens zwei Flanken besteht, die in mindestens einem bestimmten Winkel aufeinander zulaufen. In mindestens einem ersten Teilbereich der optisch variablen Struktur weist mindestens eine Flanke der ersten Prägestrukturen jeweils mindestens eine zusätzliche Prägestruktur auf, die auf die Flanke der ersten Prägestrukturen aufgesetzt oder in die Flanke der ersten Prägestrukturen eingesetzt ist. Hierbei ist die Geometrie der mindestens einen zusätzlichen Prägestruktur mindestens nahezu invers zu der Geometrie derjenigen Flanke der ersten Prägestruktur ausgeführt, auf der die mindestens eine zusätzliche Prägestruktur aufgesetzt bzw. eingesetzt ist.

Des Weiteren ist aus der DE 10 2011 114 645 ein Sicherheitselement mit einer optisch variablen Struktur bekannt, die eine Vielzahl von Prägeelementen aufweist, wobei jedes der Prägeelemente aus mindestens zwei Flanken besteht, die in einem bestimmten Winkel und/oder einer bestimmten Richtung aufeinander zulaufen. Die Oberfläche der Prägeelemente ist reflektierend ausgeführt. Des Weiteren besteht das Sicherheitselement aus mindestens zwei Gruppen von Prägeelementen, wobei sich die mindestens zwei Gruppen lediglich in dem Winkel und/ oder der Richtung, mit dem bzw. der die Flanken der Prägeelemente aufeinander zulaufen, voneinander unterscheiden. Hierbei weist jedes Prägeelement eine regelmäßige sechseckige Grundfläche auf.

Aus EP 0 723 246 A2 ist ein Datenträger mit einem optisch variablen Element bekannt, welches eine gerichtet reflektierende Fläche aufweist. Die gerichtet reflektierende Fläche wird mit einem diffus streuenden Flächenelement kombiniert, so dass Kennzeichnungen entstehen. Die gerichtet reflektierende Fläche und das diffus streuende Flächenelement sind dabei so beschaffen, dass die Intensität des gerichtet reflektierten Lichtes zumindest in einem Betrachtungswinkelbereich höher und zumindest in einem anderen Betrachtungswinkelbereich niedriger ist als die Intensität des Lichtes, das von dem diffus streuenden Flächenbereich abgestrahlt wird.

In den genannten Schriften des Standes der Technik wird somit eine reflektierende Oberfläche bzw. Beschichtung mit einer speziellen Prägestruktur versehen, so dass sich für einen Betrachter ein optisch variabler Effekt ergibt.

Der Erfindung liegt deshalb die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale der unabhängigen Ansprüche gelöst. Weiterbildungen der Erfindung sind Gegenstand der abhängigen Ansprüche.

Erfindungsgemäß weist die Beschichtung des Sicherheitselements Bereiche mit verminderter Schichtdicke und/oder mit Aussparungen auf, wobei diese Bereiche für einen Betrachter bei bestimmten Betrachtungswinkeln keinen oder nur einen geringfügig erkennbaren und bei anderen Betrachtungswinkeln einen deutlich erkennbaren Kontrast gegenüber den umliegenden Bereichen der Beschichtung ohne verminderte Schichtdicke bzw. ohne Aussparungen aufweisen.

Abhängig vom Betrachtungswinkel und dem Winkel des einfallenden Lichtes erscheinen die Bereiche mit verminderter Schichtdicke und/oder mit Aussparungen gegenüber der spiegelnd reflektierenden Umgebung hell oder dunkel oder verschwinden für den Betrachter nahezu vollständig.

Reflektiert die spiegelnd reflektierende Beschichtung des Sicherheitselements beispielsweise das einfallende Licht direkt in das Auge des Betrachters, erscheint in Auflicht die Beschichtung hell, wohingegen die Bereiche mit verminderter Schichtdicke und/oder mit Aussparungen dunkel erscheinen. Wird nun das Sicherheitselement so verkippt, dass die spiegelnd reflektierende Beschichtung das einfallende Licht nicht zum Betrachter hin reflektiert, erscheint in Auflicht die Beschichtung dunkel, wohingegen die Bereiche mit verminderter Schichtdicke und/oder mit Aussparungen hell erscheinen. In einem Blickwinkelbereich zwischen diesen beiden Extremfällen, in dem die spiegelnd reflektierende Beschichtung das einfallende Licht im Wesentlichen knapp am Auge des Betrachters vorbei reflektiert, erscheinen in Auflicht die Beschichtung und die Bereiche mit verminderter Schichtdicke und/oder mit Aussparungen gleich oder nahezu gleich hell.

Ist das Substrat nicht vollständig opak, sondern mindestens transluzent, sind die Bereiche mit verminderter Schichtdicke und/oder mit Aussparungen besonders vorteilhaft auch in Durchlicht zu erkennen.

Eine Betrachtung in Auflicht ist im Sinne dieser Erfindung eine Beleuchtung eines Objektes von einer Seite und eine Betrachtung des Objektes von derselben Seite. Eine Betrachtung in Auflicht liegt somit beispielsweise dann vor, wenn die Vorderseite des Objektes beleuchtet und auch betrachtet wird. Eine Betrachtung in Durchlicht ist im Sinne dieser Erfindung eine Beleuchtung eines Objektes von einer Seite und eine Betrachtung des Objektes von einer anderen Seite, insbesondere der gegenüberliegenden Seite. Eine Betrachtung in Durchlicht liegt somit beispielsweise dann vor, wenn die Rückseite des Objektes beleuchtet und die Vorderseite des Objektes betrachtet wird. Das Licht scheint somit durch das Objekt hindurch.

Transluzenz im Sinne dieser Erfindung bedeutet, dass ein Objekt, wie das Substrat oder die Kunststofffolie, auftreffendes Licht in einem bestimmten Anteil hindurchtreten lässt. Trifft Licht auf eine Seite des Objekts auf, wird ein bestimmter Anteil des Lichtes bis zu der anderen Seite des Objekts hindurch gelassen und tritt dort wieder aus. Je größer der prozentuale Anteil des hindurchtretenden Lichtes bezogen auf das auftreffende Licht ist, desto transluzenter ist das Objekt. Liegt der prozentuale Anteil bei mindestens 90 %, d.h. lässt das Objekt das auftreffende Licht wie bei einem Fenster nahezu ungeschwächt hindurchtreten, wird das Objekt als transparent bezeichnet. Ein Objekt hingegen, das weniger als 20 %, bevorzugt unter 10 % und besonders bevorzugt etwa 0 % des auftreffenden Lichtes hindurchtreten lässt, d.h. bei dem der Anteil des hindurchtretenden Lichtes bezogen auf das auftreffende Licht gering oder nahe oder gleich Null ist, wird als opak oder als nicht lichtdurchlässig bezeichnet.

Die Erfindung betrifft weiterhin ein Verfahren zur Herstellung eines oben genannten Sicherheitselements zur Erhöhung des Fälschungsschutzes von Sicherheitspapieren, Wertdokumenten, Ausweiskarten oder Produkten jeglicher Art. Hierbei wird zunächst ein Substrat bereitgestellt, dessen Oberfläche auftreffendes Licht diffus reflektiert, und auf das Substrat eine Beschichtung aufgebracht, die die Oberfläche des Substrats mindestens teilweise bedeckt, wobei die Oberfläche der Beschichtung auftreffendes Licht mindestens teilweise spiegelnd reflektiert. Erfindungsgemäß wird nun die Beschichtung bereichsweise teilweise oder vollständig entfernt, so dass Bereiche der Beschichtung mit verminderter Schichtdicke und/oder mit Aussparungen erzeugt werden. Diese Bereiche weisen für einen Betrachter bei bestimmten Betrachtungswinkeln keinen oder nur einen geringfügig erkennbaren Kontrast und bei anderen Betrachtungswinkeln einen deutlich erkennbaren Kontrast gegenüber den umliegenden Bereichen der Beschichtung ohne verminderte Schichtdicke bzw. ohne Aussparungen auf.

Gemäß einer bevorzugten Ausführungsform ist vorgesehen, dass die Beschichtung eine metallisch glänzende Oberfläche aufweist, die besonders bevorzugt einen silbernen, goldenen oder kupferfarbenen Farbeindruck aufweist.

Die Oberfläche der Prägeelemente ist besonders bevorzugt mit einer reflektierenden oder metallischen oder metallisch reflektierenden Beschichtung versehen, so dass die Oberfläche das auftreffende Licht nahezu spiegelnd reflektiert. Bevorzugt weist die Beschichtung hierbei einen silbernen, goldenen oder kupferfarbenen Farbeindruck auf.

Diese Beschichtung, die auf das Substrat aufgebracht ist, ist bevorzugt wie folgt ausgeführt:
- als eine metallische oder metallisch anmutende Siebdruckfarbe,
- als eine Farbe mit optisch variablen Pigmenten, bevorzugt sogenannten OVI-Pigmenten,
- als eine Farbe mit optisch variablen Pigmenten, die zusätzlich magnetisch ausrichtbar sind, bevorzugt sogenannte OVMI-Pigmente,
- als eine Farbe mit optisch variablen Iriodin-Pigmenten z.B. der Fa. Bayer, die im Flexodruck oder Siebdruck aufgebracht ist und bevorzugt mit einem im Offsetdruck aufgebrachten Untergrund kombiniert ist,
- als eine Folie in Form eines Streifens oder Patches, die auf das Substrat appliziert ist,
- als glänzende Offsetfarbe, die bevorzugt eine metallisch glänzende Oberfläche aufweist,
- als glänzende Stichtiefdruckfarbe, die bevorzugt einen schwarzen Farbton aufweist oder farblos ist oder auch eine metallisch glänzende Anmutung aufweisen kann, wie beispielsweise Gold oder Silber.

Die Beschichtung wird bevorzugt auf das Substrat aufgedruckt, wobei Druckfarben mit metallischen oder metallartigen Pigmenten verwendet werden. Es hat sich gezeigt, dass ein metallischer oder metallartiger Farbton einen besonders hohen Kontrast aufweist und damit einen besonders ausgeprägten Kippeffekt hervorruft, da hierbei das auftreffende Licht vor allem spiegelnd und nur zu einem geringen Anteil diffus reflektiert wird. Der Aufdruck bzw. die Beschichtung ist beispielsweise im Siebdruck, als silberfarbener Patch oder als silberfarbene Folie auf das Substrat aufgebracht.

Selbstverständlich kann die Beschichtung auch auf das Substrat aufgedampft werden, wobei beispielsweise mittels PVD (physical vapour deposition) oder CVD (chemical vapour deposition) ein metallisches oder metallähnliches Material zunächst verdampft und anschließend auf der Oberfläche des Substrats abgeschieden wird.

Diffuse Reflexion tritt bekanntlich an Grenzflächen mit einer großen Rauheit relativ zur Wellenlänge des einfallenden Lichtes statt. Das einfallende Licht wird nahezu gleichmäßig in alle Raumrichtungen abgestrahlt. Spiegelnde oder gerichtete Reflexion tritt hingegen an ebenen bzw. glatten Oberflächen auf, wobei die Größe des Einfallswinkels gleich der Größe des Ausfallswinkels ist.

Das Substrat umfasst vorzugsweise Papier und/oder eine Folie, insbesondere eine transluzente Folie. Im einfachsten Fall besteht das Substrat vollständig entweder aus Papier oder aus Kunststoff. Das Substrat kann jedoch auch bereichsweise aus verschiedenen Materialien bestehen, und insbesondere in einem Bereich aus Papier und zugleich in einem anderen Bereich aus Kunststoff, vorzugsweise aus einer transluzenten Folie, bestehen. Unter transluzenter Folie wird hierbei entweder eine transparente oder eine semitransparente Folie verstanden, beispielsweise eine lasierende Folie, welche beispielsweise Polyamid, Polyester, Polyethylen oder biaxial orientiertes Polypropylen (BOPP) enthält.

Wertdokumente im Sinne der vorliegenden Erfindung sind insbesondere Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, und auch kartenförmige Datenträger, insbesondere Chipkarten, sowie Produktsicherungselemente, wie Etiketten, Siegel, Verpackungen und dergleichen. Der Begriff "Wertdokument" umfasst auch nicht umlauffähige Vorstufen solcher Datenträger, die beispielsweise im Fall von Sicherheitspapier in quasi endloser Form vorliegen und zu einem späteren Zeitpunkt weiterverarbeitet werden.

Gemäß einer bevorzugten Ausführungsform werden die Bereiche der Beschichtung mit verminderter Schichtdicke und/oder mit Aussparungen durch einen Laserstrahl erzeugt, wobei die Beschichtung durch den Laserstrahl teilweise und/oder vollständig abgetragen wird. Dies hat den Vorteil, dass das Sicherheitselement nachträglich individualisiert werden kann, d.h. dass Bereiche mit verminderter Schichtdicke und/oder mit Aussparungen nachträglich in die Beschichtung eingebracht werden können.

Besonders zweckmäßig ist es darüber hinaus, wenn die Bereiche der Beschichtung mit verminderter Schichtdicke und/oder mit Aussparungen alphanummerische Zeichen und/oder graphische Abbildungen darstellen.

In einer speziellen Ausführungsform weist mindestens ein Teil der Oberfläche des Substrats, die mit der Beschichtung versehen ist, eine optisch variable Struktur auf. Hierbei besteht die optisch variable Struktur aus einer Prägestruktur einer Vielzahl von linienförmigen und/oder nicht linienförmigen Prägeelementen. Eine derartige optisch variable Struktur ist aus DE 10 2011 114 644, DE 10 2011114 647 und DE 10 2011 114 645 bekannt, deren Offenbarungsgehalt diesbezüglich hier voll einbezogen ist, insbesondere die in der obigen Beschreibungseinleitung angegebenen Passagen.

Besonders vorteilhaft ist bei dieser Ausführungsform, dass durch die Überlagerung des optisch variablen Effekts dieser Erfindung mit dem optisch variablen Effekt der Prägestrukturen das Auge des Betrachters durch die zusätzliche Information der Prägestrukturen "abgelenkt" wird. Hierdurch ergibt sich ein größerer Blickwinkelbereich, in dem in Auflicht die Beschichtung und die Bereiche mit verminderter Schichtdicke und/oder mit Aussparungen gleich oder nahezu gleich hell erscheinen.

Anhand der nachfolgenden Beispiele und ergänzenden Figuren werden die Vorteile der Erfindung erläutert. Die beschriebenen Einzelmerkmale und nachfolgend beschriebenen Ausführungsbeispiele sind für sich genommen erfinderisch, aber auch in Kombination erfinderisch. Die Beispiele stellen bevorzugte Ausführungsformen dar, auf die jedoch die Erfindung in keinerlei Weise beschränkt sein soll. Die in den Figuren gezeigten Proportionen entsprechen nicht den in der Realität vorliegenden Verhältnissen und dienen ausschließlich zur Verbesserung der Anschaulichkeit.

Im Einzelnen zeigen schematisch:
- Fig. 1: ein erfindungsgemäßes Sicherheitselement, wobei einfallendes Licht direkt in das Auge des Betrachters reflektiert wird und hierbei in Fig. 1a das Sicherheitselement in seitlicher Ansicht und in Fig. 1b in Draufsicht,
- Fig. 2: ein erfindungsgemäßes Sicherheitselement, wobei einfallendes Licht nicht in das Auge des Betrachters reflektiert wird und hierbei in Fig. 2a das Sicherheitselement in seitlicher Ansicht und in Fig. 2b in Draufsicht,
- Fig. 3: ein erfindungsgemäßes Sicherheitselement, wobei einfallendes Licht im Wesentlichen knapp am Auge des Betrachters vorbei reflektiert wird und hierbei in Fig. 3a das Sicherheitselement in seitlicher Ansicht und in Fig. 3b in Draufsicht,

Fig. 1 zeigt schematisch ein erfindungsgemäßes Sicherheitselement 1, wobei gemäß Fig. 1a die spiegelnd reflektierende Beschichtung des Sicherheitselements den einfallenden Lichtstrahl 2 in den Lichtstrahl 3 spiegelt, wobei der reflektierte Lichtstrahl 3 direkt in das Auge 4 des Betrachters reflektiert wird. Gemäß Fig. 1b erscheint in Auflicht die Beschichtung 5 hell, wohingegen die Bereiche 6 mit verminderter Schichtdicke und/oder mit Aussparungen dunkel erscheinen. Die Bereiche 6 bilden hierbei die alphanummerische Zeichenfolge "12345".

Wird nun gemäß Fig. 2 bzw. Fig. 2a das Sicherheitselement 1 so weit verkippt, dass die spiegelnd reflektierende Beschichtung das einfallende Licht 2 nicht zum Auge 4 des Betrachters hin reflektiert, erscheint in Auflicht gemäß Fig. 2b die Beschichtung 5 dunkel, wohingegen die Bereiche 6 mit verminderter Schichtdicke und/oder mit Aussparungen hell erscheinen.

Fig. 3 zeigt in Fig. 3a den Blickwinkelbereich zwischen den beiden Extremfällen der Fig. 1 und Fig. 2, in dem die spiegelnd reflektierende Beschichtung des Sicherheitselements 1 das einfallende Licht 2 im Wesentlichen knapp am Auge 4 des Betrachters vorbei reflektiert. In diesem Fall erscheinen in Auflicht gemäß Fig. 3b die Beschichtung 5 und die Bereiche 6 mit verminderter Schichtdicke und/oder mit Aussparungen gleich oder nahezu gleich hell.

## Patentansprüche

1. Sicherheitselement (1) zur Erhöhung des Fälschungsschutzes von Sicherheitspapieren, Wertdokumenten, Ausweiskarten oder Produkten jeglicher Art, wobei das Sicherheitselement (1)
a. aus einem Substrat besteht, dessen Oberfläche auftreffendes Licht (2) diffus reflektiert, und
b. aus einer Beschichtung (5) besteht, die die Oberfläche des Substrats mindestens teilweise bedeckt, wobei die Oberfläche der Beschichtung auftreffendes Licht (2) mindestens teilweise spiegelnd reflektiert,
**dadurch gekennzeichnet, dass**
die Beschichtung (5) Bereiche (6) mit verminderter Schichtdicke und/oder mit Aussparungen aufweist, wobei diese Bereiche (6) für einen Betrachter
• bei bestimmten Betrachtungswinkeln keinen oder nur einen geringfügig erkennbaren Kontrast und
• bei anderen Betrachtungswinkeln einen deutlich erkennbaren Kontrast
gegenüber den umliegenden Bereichen der Beschichtung (5) ohne verminderte Schichtdicke bzw. ohne Aussparungen aufweisen, wobei
• die Beschichtung (5) in Auflicht hell erscheint, wenn die spiegelnd reflektierende Beschichtung (5) des Sicherheitselements (1) das einfallende Licht (2) direkt in das Auge (4) des Betrachters reflektiert, wohingegen die Bereiche (6) mit verminderter Schichtdicke und/oder mit Aussparungen dunkel erscheinen,
• die Beschichtung (5) in Auflicht dunkel erscheint, wenn die spiegelnd reflektierende Beschichtung (5) das einfallende Licht (2) nicht zum Betrachter hin reflektiert, wohingegen die Bereiche (6) mit verminderter Schichtdicke und/oder mit Aussparungen hell erscheinen,
• in einem Blickwinkelbereich zwischen diesen beiden Extremfällen, in dem die spiegelnd reflektierende Beschichtung (5) das einfallende Licht (2) im Wesentlichen knapp am Auge (4) des Betrachters vorbei reflektiert, die Beschichtung (5) und die Bereiche (6) mit verminderter Schichtdicke und/oder mit Aussparungen in Auflicht gleich oder nahezu gleich hell erscheinen.

2. Sicherheitselement (1) nach Anspruch 1, **dadurch gekennzeichnet, dass** die Beschichtung (5) eine metallische oder metallisch reflektierende Oberfläche aufweist.

3. Sicherheitselement (1) nach Anspruch 2, **dadurch gekennzeichnet, dass** die Beschichtung (5) einen silbernen, goldenen oder kupferfarbenen Farbeindruck aufweist.

4. Sicherheitselement (1) nach mindestens einem der vorigen Ansprüche, **dadurch gekennzeichnet, dass** die Bereiche (6) der Beschichtung (5) mit verminderter Schichtdicke und/oder mit Aussparungen alphanummerische Zeichen und/oder graphische Abbildungen darstellen.

5. Sicherheitselement (1) nach mindestens einem der vorigen Ansprüche, **dadurch gekennzeichnet, dass** mindestens ein Teil der Oberfläche des Substrats, die mit der Beschichtung (5) versehen ist, eine optisch variable Struktur aufweist, wobei die optisch variable Struktur aus einer Prägestruktur einer Vielzahl von linienförmigen und/oder nicht linienförmigen Prägeelementen besteht.

6. Verfahren zur Herstellung eines Sicherheitselements (1) zur Erhöhung des Fälschungsschutzes von Sicherheitspapieren, Wertdokumenten, Ausweiskarten oder Produkten jeglicher Art, wobei
a. ein Substrat bereitgestellt wird, dessen Oberfläche auftreffendes Licht (2) diffus reflektiert, und
b. auf das Substrat eine Beschichtung (5) aufgebracht wird, die die Oberfläche des Substrats mindestens teilweise bedeckt, wobei die Oberfläche der Beschichtung (5) auftreffendes Licht (2) mindestens teilweise spiegelnd reflektiert,
**dadurch gekennzeichnet, dass**
die Beschichtung (5) bereichsweise teilweise oder vollständig entfernt wird, so dass Bereiche (6) der Beschichtung (5) mit verminderter Schichtdicke und/ oder mit Aussparungen erzeugt werden und diese Bereiche (6) für einen Betrachter
• bei bestimmten Betrachtungswinkeln keinen oder nur einen geringfügig erkennbaren Kontrast und
• bei anderen Betrachtungswinkeln einen deutlich erkennbaren Kontrast
gegenüber den umliegenden Bereichen der Beschichtung (5) ohne verminderte Schichtdicke bzw. ohne Aussparungen aufweisen, wobei
• die Beschichtung (5) in Auflicht hell erscheint, wenn die spiegelnd reflektierende Beschichtung (5) des Sicherheitselements (1) das einfallende Licht (2) direkt in das Auge (4) des Betrachters reflektiert, wohingegen die Bereiche (6) mit verminderter Schichtdicke und/oder mit Aussparungen dunkel erscheinen,
• die Beschichtung (5) in Auflicht dunkel erscheint, wenn die spiegelnd reflektierende Beschichtung (5) das einfallende Licht (2) nicht zum Betrachter hin reflektiert, wohingegen die Bereiche (6) mit verminderter Schichtdicke und/oder mit Aussparungen hell erscheinen,
• in einem Blickwinkelbereich zwischen diesen beiden Extremfällen, in dem die spiegelnd reflektierende Beschichtung (5) das einfallende Licht (2) im Wesentlichen knapp am Auge (4) des Betrachters vorbei reflektiert, die Beschichtung (5) und die Bereiche (6) mit verminderter Schichtdicke und/oder mit Aussparungen in Auflicht gleich oder nahezu gleich hell erscheinen.

7. Verfahren nach Anspruch 6, **dadurch gekennzeichnet, dass** die Bereiche (6) der Beschichtung (5) mit verminderter Schichtdicke und/oder mit Aussparungen durch einen Laserstrahl erzeugt werden, wobei die Beschichtung durch den Laserstrahl teilweise und/oder vollständig abgetragen wird.

8. Verfahren nach Anspruch 6 oder 7, **dadurch gekennzeichnet, dass** die Beschichtung (5) auf das Substrat aufgedruckt oder aufgedampft wird.

## Claims

1. Security element (1) for enhancing the protection from forgery of security papers, valuable documents, identity cards, or products of any type, wherein the security element (1)
a. consists of a substrate, the surface of which diffusely reflects incident light (2), and
b. consists of a coating (5), which at least partially covers the surface of the substrate, wherein the surface of the coating at least partially reflects incident light (2) like a mirror,
**characterized in that**
the coating (5) has regions (6) having reduced layer thickness and/or having recesses, wherein these regions (6), for an observer
- at specific observation angles have no or only a minor recognizable contrast and
- at other observation angles have a clearly recognizable contrast
in relation to the surrounding regions of the coating (5) without reduced layer thickness or without recesses, wherein
- the coating (5) appears bright in incident light if the mirrored reflective coating (5) of the security element (1) reflects the incident light (2) directly into the eye (4) of the observer, whereas the regions (6) having reduced layer thickness and/or having recesses appear dark,
- the coating (5) appears dark in incident light if the mirrored reflective coating (5) does not reflect the incident light (2) to the observer, whereas the regions (6) having reduced layer thickness and/or having recesses appear bright,
- in a viewing angle range between these two extreme cases, in which the mirrored reflective coating (5) reflects the incident light (2) essentially just past the eye (4) of the observer, the coating (5) and the regions (6) having reduced layer thickness and/or having recesses appear equally or nearly equally bright in incident light.

2. Security element (1) according to Claim 1, **characterized in that** the coating (5) has a metallic or metallic reflective surface.

3. Security element (1) according to Claim 2, **characterized in that** the coating (5) has a silver, gold, or copper-coloured colour impression.

4. Security element (1) according to at least one of the preceding claims, **characterized in that** the regions (6) of the coating (5) having reduced layer thickness and/or having recesses represent alphanumeric characters and/or graphic images.

5. Security element (1) according to at least one of the preceding claims, **characterized in that** at least a part of the surface of the substrate, which is provided with the coating (5), has an optically variable structure, wherein the optically variable structure consists of an embossed structure of a plurality of linear and/or nonlinear embossed elements.

6. Method for producing a security element (1) for enhancing the protection from forgery of security papers, valuable documents, identity cards, or products of any type, wherein
a. a substrate is provided, the surface of which diffusely reflects incident light (2), and
b. a coating (5) is applied to the substrate, which at least partially covers the surface of the substrate, wherein the surface of the coating (5) at least partially reflects incident light (2) like a mirror,
**characterized in that**
the coating (5) is partially or completely removed in regions, so that regions (6) of the coating (5) having reduced layer thickness and/or having recesses are created and these regions (6), for an observer
- at specific observation angles have no or only a minor recognizable contrast and
- at other observation angles have a clearly recognizable contrast
in relation to the surrounding regions of the coating (5) without reduced layer thickness or without recesses, wherein
- the coating (5) appears bright in incident light if the mirrored reflective coating (5) of the security element (1) reflects the incident light (2) directly into the eye (4) of the observer, whereas the regions (6) having reduced layer thickness and/or having recesses appear dark,
- the coating (5) appears dark in incident light if the mirrored reflective coating (5) does not reflect the incident light (2) to the observer, whereas the regions (6) having reduced layer thickness and/or having recesses appear bright,
- in a viewing angle range between these two extreme cases, in which the mirrored reflective coating (5) reflects the incident light (2) essentially just past the eye (4) of the observer, the coating (5) and the regions (6) having reduced layer thickness and/or having recesses appear equally or nearly equally bright in incident light.

7. Method according to Claim 6, **characterized in that** the regions (6) of the coating (5) having reduced layer thickness and/or having recesses are created by a laser beam, wherein the coating is partially and/or completely removed by the laser beam.

8. Method according to Claim 6 or 7, **characterized in that** the coating (5) is printed or vapour deposited on the substrate.

## Revendications

1. Élément de sécurité (1) pour augmenter la protection contre la falsification de papiers de sécurité, de documents de valeur, de cartes d'identité ou de produit de tout type, l'élément de sécurité (1)
a. étant constitué par un substrat, dont la surface réfléchit de manière diffuse la lumière incidente (2), et
b. étant constitué par un revêtement (5), qui recouvre au moins en partie la surface du substrat, la surface du revêtement réfléchissant au moins en partie spéculairement la lumière incidente (2),
**caractérisé en ce que**
le revêtement (5) comprend des zones (6) ayant une épaisseur de couche réduite et/ou munies d'évidements, ces zones (6) présentant pour un observateur
- à des angles d'observation déterminés, un contraste nul ou seulement faiblement détectable, et
- à d'autres angles d'observation, un contraste nettement détectable, par rapport aux zones environnantes du revêtement (5) sans épaisseur de couche réduite ou sans évidement,
- le revêtement (5) apparaissant clair en éclairage incident lorsque le revêtement réfléchissant spéculairement (5) de l'élément de sécurité (1) réfléchit la lumière incidente (2) directement dans l'œil (4) de l'observateur, tandis que les zones (6) ayant une épaisseur de couche réduite et/ou munies d'évidements apparaissent sombres,
- le revêtement (5) apparaissant sombre en éclairage incident lorsque le revêtement réfléchissant spéculairement (5) ne réfléchit pas la lumière incidente (2) vers l'observateur, tandis que les zones (6) ayant une épaisseur de couche réduite et/ou munies d'évidements apparaissent claires,
- dans une plage d'angle de vue comprise entre ces deux cas extrêmes, dans laquelle le revêtement réfléchissant spéculairement (5) réfléchit la lumière incidente (2) essentiellement juste à côté l'œil (4) de l'observateur, le revêtement (5) et les zones (6) ayant une épaisseur de couche réduite et/ou munies d'évidements apparaissent clairs de manière identique ou presque identique en éclairage incident.

2. Élément de sécurité (1) selon la revendication 1, **caractérisé en ce que** le revêtement (5) comprend une surface métallique ou réfléchissante métalliquement.

3. Élément de sécurité (1) selon la revendication 2, **caractérisé en ce que** le revêtement (5) présente une impression de couleur argentée, dorée ou cuivrée.

4. Élément de sécurité (1) selon au moins l'une quelconque des revendications précédentes, **caractérisé en ce que** les zones (6) du revêtement (5) ayant une épaisseur de couche réduite et/ou munies d'évidements représentent des caractères alphanumériques et/ou des images graphiques.

5. Élément de sécurité (1) selon au moins l'une quelconque des revendications précédentes, **caractérisé en ce qu'**au moins une partie de la surface du substrat, qui est muni du revêtement (5), présente une structure optiquement variable, la structure optiquement variable étant constituée par une structure estampée d'une pluralité d'éléments estampés linéaires et/ou non linéaires.

6. Procédé de fabrication d'un élément de sécurité (1) pour augmenter la protection contre la falsification de papiers de sécurité, de documents de valeur, de cartes d'identité ou de produit de tout type, dans lequel
a. un substrat est fourni, dont la surface réfléchit de manière diffuse la lumière incidente (2), et
b. un revêtement (5) est appliqué sur le substrat, qui recouvre au moins en partie la surface du substrat, la surface du revêtement (5) réfléchissant au moins en partie spéculairement la lumière incidente (2),
**caractérisé en ce que**
le revêtement (5) est éliminé en zones en partie ou en totalité, de telle sorte que des zones (6) du revêtement (5) ayant une épaisseur de couche réduite et/ou munies d'évidements soient formées, et ces zones (6) présentent pour un observateur
- à des angles d'observation déterminés, un contraste nul ou seulement faiblement détectable, et
- à d'autres angles d'observation, un contraste nettement détectable, par rapport aux zones environnantes du revêtement (5) sans épaisseur de couche réduite ou sans évidement,
- le revêtement (5) apparaissant clair en éclairage incident lorsque le revêtement réfléchissant spéculairement (5) de l'élément de sécurité (1) réfléchit la lumière incidente (2) directement dans l'œil (4) de l'observateur, tandis que les zones (6) ayant une épaisseur de couche réduite et/ou munies d'évidements apparaissent sombres,
- le revêtement (5) apparaissant sombre en éclairage incident lorsque le revêtement réfléchissant spéculairement (5) ne réfléchit pas la lumière incidente (2) vers l'observateur, tandis que les zones (6) ayant une épaisseur de couche réduite et/ou munies d'évidements apparaissent claires,
- dans une plage d'angle de vue comprise entre ces deux cas extrêmes, dans laquelle le revêtement réfléchissant spéculairement (5) réfléchit la lumière incidente (2) essentiellement juste à côté l'œil (4) de l'observateur, le revêtement (5) et les zones (6) ayant une épaisseur de couche réduite et/ou munies d'évidements apparaissent clairs de manière identique ou presque identique en éclairage incident.

7. Procédé selon la revendication 6, **caractérisé en ce que** les zones (6) du revêtement (5) ayant une épaisseur de couche réduite et/ou munies d'évidements sont formées par un faisceau laser, le revêtement étant décapé en partie et/ou en totalité par le faisceau laser.

8. Procédé selon la revendication 6 ou 7, **caractérisé en ce que** le revêtement (5) est imprimé ou déposé en phase vapeur sur le substrat.
